# FASCICULE DE BREVET EUROPEEN

(11) **EP 2 264 255 B1**
(45) Date de publication et mention de la délivrance du brevet: **16.07.2014**
(21) Numéro de dépôt: 10166023.1
(22) Date de dépôt: 15.06.2010
(51) Int. Cl.: E04B 2/74

(54) **Structure de cloison, notamment de cloison de doublage**
Trennwandstruktur, insbesondere einer Hohltrennwand
Wall structure, in particular of a hollow wall

(30) Priorité: 15.06.2009 FR 0953972
(43) Date de publication de la demande: 22.12.2010
(73) Titulaire: Bouyer Leroux Structure, 49280 La Seguinière (FR)
(72) Inventeur: Yvars, Stéphane, 31840 Aussonne (FR); Rouhaud, Daniel, 31650 Lauzerville (FR)
(74) Mandataire: Verriest, Philippe

(56) Documents cités:
- US-A- 1 327 741
- US-A- 2 029 082
- US-A- 2 056 328
- US-A1- 2003 056 462

## Description

L'invention concerne une structure de cloison, notamment de cloison de doublage.

Lors de la construction d'un bâtiment, un isolant est généralement posé le long de la paroi intérieure d'un mur. Afin de masquer cet isolant, il est courant de le recouvrir d'une cloison dite de doublage, s'étendant sensiblement parallèlement au mur. L'espace créé entre le mur et la cloison de doublage permet également de loger des câbles électriques ou des circuits de distribution de fluide, par exemple un réseau d'alimentation en eau.

L'utilisation d'une cloison de doublage offre également la possibilité de rattraper des défauts de planéité d'un mur, en particulier lorsqu'il s'agit de la rénovation d'un bâtiment ou d'un logement.

Une cloison de doublage est généralement réalisée de la manière suivante.

Des rails horizontaux hauts et bas sont généralement fixés au plafond et au sol. Des montants verticaux sont ensuite insérés et/ou fixés sur les rails hauts et bas et régulièrement espacés les uns des autres. Une ou plusieurs entretoises de longueur réglable permettent également de relier chaque montant vertical au mur, afin de s'assurer de la tenue de la structure.

Les montants verticaux sont disposés en avant de l'isolant, des câbles, des gaines et/ou des réseaux de distribution. Des panneaux sont ensuite apposés contre la structure formée par les rails et les montants, des ouvertures étant ménagées dans les panneaux afin de permettre par exemple l'installation de prises électriques ou des passages pour les conduites de distribution de fluide. Les panneaux sont ensuite fixés aux montants verticaux et/ou aux rails, classiquement par vissage.

Le document US 2,056,328 A décrit une telle structure.

Une autre variante de réalisation connue consiste à relier directement chaque panneau au mur, par l'intermédiaire de supports de fixation ayant également pour rôle de former des entretoises.

Ces différents solutions sont difficiles à mettre en oeuvre et nécessitent de placer les panneaux à une distance prédéterminée du mur.

L'invention vise à remédier à ces inconvénients en proposant une structure qui puisse être montée indépendamment de sa position vis-à-vis du mur, et dont le montage est rapide et aisé.

A cet effet, l'invention concerne une structure de cloison, notamment de cloison de doublage, comprenant un rail supérieur et un rail inférieur, reliés l'un à l'autre par au moins un montant s'étendant sensiblement verticalement, et au moins un panneau fixé à au moins un montant, le panneau étant fixé au montant par l'intermédiaire d'un élément de liaison sensiblement plan et en forme générale de U, définissant une première et une seconde branches délimitant, avec la base du U, un espace interne dans lequel est inséré le montant, la largeur de l'espace interne, c'est-à-dire la distance entre les première et seconde branches, correspondant sensiblement à la largeur du montant, **caractérisée en ce que** le panneau présente un plan d'assemblage horizontal dans lequel débouche une rainure longitudinale, l'une des branches de l'élément de liaison comportant une languette en saillie par rapport au plan de l'élément de liaison, insérée dans la rainure du panneau, en ce que l'espace interne est en outre équipé de moyens de serrage du montant, et en ce que le montant est réalisé sous la forme d'un profilé dont la section présente une base à partir de laquelle s'étendent au moins une première et une seconde branches déformables, au moins l'une des première et seconde branches déformables du montant étant en appui contre le bord intérieur de l'une des première et seconde branches de l'élément de liaison.

Ainsi, chaque panneau est fixé de manière simple au montant vertical par l'intermédiaire de l'élément de liaison. En outre, la structure, fixée par l'intermédiaire du rail supérieur et du rail inférieur, par exemple au plafond et au sol, ne comporte aucun point d'ancrage au mur de sorte que sa position vis-à-vis de celui-ci peut être ajustée en fonction des besoins et sans contrainte technique particulière.

Selon une caractéristique de l'invention, la largeur de l'espace interne de l'élément de liaison diminue en direction de la base du U.

Ainsi, lors du montage de l'élément de fixation sur le montant vertical correspondant, ce dernier est progressivement inséré dans l'espace interne délimité par les deux branches du U. La forme évasée vers l'extrémité libre des branches oblige le monteur à monter en force l'élément de liaison sur le montant dont les branches ont alors tendance à se déformer élastiquement sous l'effort exercé par le monteur. Inversement, les branches de l'élément de liaison peuvent également être adaptées pour se déformer sous l'action du montant. Ceci permet d'assurer un meilleur maintien en position de l'élément de liaison sur le montant correspondant.

Avantageusement, chaque branche présente un bord interne tourné du côté de l'espace interne et muni de moyens conçus pour s'opposer au retrait du montant hors de l'espace interne après son insertion, par exemple des dents dirigées vers la base du U.

Cette caractéristique permet encore d'améliorer le maintien en position de l'élément de liaison sur le montant correspondant.

Selon une possibilité de l'invention, l'élément de liaison comporte une languette d'appui s'étendant sensiblement perpendiculairement au plan de l'élément de liaison, à partir de la base.

La languette d'appui permet au monteur de pouvoir pousser, soit avec un doigt, soit avec un outil, l'élément de liaison dans le sens de son montage sur le montant. Cette caractéristique présente un intérêt particulier lorsqu'un tel montage est réalisé à force.

Préférentiellement, les première et seconde branches déformables du montant sont en appui respectivement contre le bord intérieur de la première et de la seconde branches de l'élément de liaison.

Selon une caractéristique de l'invention, chaque branche de l'élément de liaison comporte une languette en saillie par rapport au plan de l'élément de liaison et s'étendant sur toute la longueur de la branche.

L'élément de liaison présente ainsi une structure entièrement symétrique et est donc réversible. Le caractère réversible de l'élément de liaison est particulièrement intéressant lorsque celui-ci est destiné à être monté dans une zone d'angle. En effet, dans ce cas, l'accès à la zone de montage sur le montant vertical est limité et la position de l'élément de liaison doit être adaptée afin de permettre au monteur de pouvoir pousser sur l'élément de liaison. En outre, lorsque le montant correspondant est disposé à proximité de cette zone d'angle, le caractère réversible de l'élément de liaison permet de pouvoir réaliser le montage de celui-ci indifféremment par l'un ou l'autre des côtés du montant.

Avantageusement, l'élément de liaison est réalisé en tôle pliée et découpée.

De toute façon, l'invention sera bien comprise à l'aide de la description qui suit en référence au dessin schématique annexé représentant, à titre d'exemple non limitatif, une forme de réalisation de cette structure.
Figure 1 est une vue en perspective des rails et des montants assemblés les uns aux autres ;
Figure 2 est une vue en perspective d'un rail ;
Figure 3 est une vue en perspective d'un montant ;
Figure 4 est une vue en perspective d'un panneau ;
Figure 5 est une vue de la section du panneau de la figure 4 ;
Figure 6 est une vue en perspective d'un élément de liaison ;
Figure 7 est une vue en perspective de la zone d'assemblage entre un élément de liaison, un montant et un panneau ;
Figure 8 est une vue en perspective d'une clavette ;
Figure 9 est une vue en perspective, de la paroi interne d'une partie de la structure assemblée ;
Figure 10 est vue en perspective, de la paroi externe d'une partie de la structure assemblée ;
Figure 11 est une vue agrandie de la zone d'angle de la structure de la figure 9 ;
Figure 12 est une vue correspondant sensiblement à la figure 7, illustrant une variante de réalisation du montant ;
Figure 13 est une vue en perspective d'une agrafe ;
Figure 14 est une vue en perspective de la zone d'assemblage d'un panneau sur un rail supérieur, par l'intermédiaire de l'agrafe de la figure 13 ;
Figure 15 est une vue représentant la section de la zone d'assemblage de la figure 14 ;
Figure 16 est une vue en perspective, représentant l'assemblage d'un panneau sur un rail inférieur, par l'intermédiaire de l'agrafe de la figure 13;
Figure 17 est une vue représentant la section de la zone d'assemblage de la figure 16.

Comme cela est illustré à la figure 1, une structure selon l'invention comporte des rails horizontaux supérieurs 1 et inférieurs 2, fixés respectivement sur le plafond et au sol d'une pièce.

Chaque rail 1 , 2 est formé par un profilé, par exemple en aluminium, présentant la forme d'un U, comme représenté à la figure 2. Chaque rail 1, 2 comporte une base 3, destinée à être fixée au plafond ou au sol par l'intermédiaire de moyens de fixation non représentés, et deux branches 4, 5 s'étendant sensiblement parallèlement l'une par rapport à l'autre depuis la base 3.

Chaque rail inférieur 2 est fixé au sol de telle manière que les branches 4 s'étendent vers le haut, chaque rail supérieur 1 étant fixé au plafond de telle manière que les branches 4 s'étendent vers le bas.

Dans le cas de la figure 1, les rails supérieurs 1, de même que les rails inférieurs 2, forment un angle d'environ 90° l'un par rapport à l'autre, cet angle correspondant à l'angle formé par deux murs adjacents de la pièce.

Les rails supérieurs et inférieurs 1, 2 sont disposés en regard les uns des autres, et sont reliés les uns aux autres par des montants verticaux 5, espacés d'une distance prédéfinie.

La figure 3 illustre une forme de réalisation d'un tel montant 5. Celui-ci se présente sous la forme d'un profilé, par exemple en aluminium, et comporte une âme centrale 6 s'étendant sensiblement perpendiculairement à l'axe des rails 1, 2. L'âme 6 comporte une zone centrale creuse 7 de plus grande épaisseur, bordée de part et d'autre par deux ailes 8 s'étendant sur toute la longueur du montant 5 et formant les bords de l'âme 6.

Une première et une seconde branches 9, 10 s'étendent respectivement depuis chacun des bords de l'âme 6, dans une première direction parallèle à l'axe des rails 1, 2. Ces branches 9, 10 forment avec l'âme 6 une première zone en U du montant 5. L'extrémité libre 11 des première et seconde branches 9, 10 est repliée vers l'intérieur du U, parallèlement au plan général de l'âme 6.

Une troisième et une quatrième branches 12, 13 s'étendent respectivement depuis chacun des bords de l'âme 6, dans une seconde direction parallèle à l'axe des rails 1, 2 et opposée à la première direction. Ces branches 12, 13 forment avec l'âme 6 une seconde zone en U du montant 5. L'extrémité libre 11 des troisième et quatrième branches 12, 13 est repliée vers l'intérieur du U, parallèlement au plan général de l'âme 6.

La section du montant 5 offre une bonne résistance à la flexion et permet aux branches 10 à 13 de pouvoir se déformer élastiquement.

L'écartement des montants 5 peut être ajusté en fonction des besoins, notamment lorsqu'il s'agit de ménager des ouvertures 14 (figure 1) dans la structure, destinées au montage de portes ou de fenêtres. Dans ce cas, des traverses 15 et des montants intermédiaires 16 peuvent être fixés sur les montants 5 et/ou sur les rails 1, 2.

La structure comporte en outre des panneaux 17 en terre cuite, de forme sensiblement parallélépipédique, montés sur la face avant 4, 9, 13 des montants 5 et des rails 1, 2, c'est-à-dire sur la face tournée vers l'intérieur de la pièce à aménager.

Une forme de réalisation d'un panneau 17 est représentée aux figures 4 et 5. Celui-ci comprend une face avant 18 plane, formant la face visible de la structure, et une face arrière 19, tournée vers le mur et/ou vers l'isolant. La face arrière 19 présente une succession de nervures horizontales 20 faisant saillie vers l'arrière et régulièrement écartées les unes des autres.

Chaque panneau 17 comporte une pluralité d'alvéoles 21 de section sensiblement rectangulaire, s'étendant sensiblement horizontalement et débouchant latéralement de part et d'autre du panneau 17.

Chaque panneau 17 comporte une face supérieure 22, tournée vers le plafond, et une face inférieure 23, tournée vers le sol, s'étendant chacune sensiblement horizontalement. Chacune des faces supérieure 22 et inférieure 23 comporte une rainure longitudinale 24, 25.

Les alvéoles 21 ont une forme adaptée pour permettre un blocage convenable de la clavette et positionner cette dernière dans l'axe des rainures longitudinales. De cette manière, deux panneaux contigus ayant des alvéoles perpendiculaires peuvent quand même être alignés par cette clavette.

Le montage d'un panneau 17 sur un montant vertical 5 est représenté à la figure 7. Comme cela est visible sur cette figure, la face arrière 19 du panneau 17 est en appui contre la face avant 9, 13 du montant 5, le panneau 17 étant fixé au montant 5 par l'intermédiaire d'un élément de liaison 26.

La structure d'un tel élément de liaison 26 est mieux représentée à la figure 6. Celui-ci se présente sous la forme d'une tôle pliée et découpée, en forme générale de U et globalement plane, comportant une base 27 s'étendant sensiblement perpendiculairement au plan du panneau 17, à partir de laquelle s'étendent une première et une seconde branches 28. Les deux branches 28 délimitent entre elles un espace interne 29. Chaque branche 28 comporte un bord interne 30, tourné vers l'espace interne du U, et un bord externe 31. Les bords internes 30 forment un angle l'un par rapport à l'autre, de sorte que la distance entre les bords internes 30 diminue en direction de la base 27 du U. L'espace interne 29 est ainsi évasé en direction de l'extrémité libre 32 des branches 28.

Chaque bord interne 30 comporte en outre une pluralité de griffes ou de dents 33 tournées vers la base et conçues pour s'opposer au retrait du montant 5 hors de l'espace interne 29 après son insertion, comme cela sera mieux détaillé ci-après.

Une languette 34 s'étend vers le bas depuis chaque bord externe 31, sensiblement perpendiculairement au plan de l'élément de liaison 26. Chaque languette 34 s'étend sur toute la longueur de la branche correspondante 28.

La base 27 comporte en outre un bord externe à partir duquel s'étend, vers le bas, une languette d'appui 35.

L'élément de liaison 26 présente ainsi un plan de symétrie, s'étendant sensiblement parallèlement à l'axe général des branches 28, et passant par le centre de l'espace interne 29 et de la base 27.

Lors du montage des panneaux 17 sur les montants 5, l'une des languettes 34 est engagée dans la rainure correspondante 24 du panneau 17. Compte tenu de sa symétrie, l'élément de liaison 26 est réversible. Ainsi, en fonction de l'orientation des branches 28, les languettes 34 s'étendent soit vers le haut, soit vers le bas. Dans le cas représenté à la figure 7, les languettes 34 sont dirigées vers le bas. L'une des languettes 34 est alors insérée dans la rainure supérieure 24 du panneau 17. Bien entendu, suivant une autre orientation de l'élément de liaison, l'autre des deux languettes 34 pourrait être insérée dans la rainure supérieure 24 du panneau 24. L'élément de liaison pourrait également être orienté de façon à ce que l'une des languettes 34 soit insérée dans la rainure inférieure 25 du panneau 24.

Le monteur pousse ensuite manuellement ou par l'intermédiaire d'un outil l'élément de liaison 26, à l'aide de la languette d'appui 35, dans la direction représentée par la flèche F à la figure 7, de sorte que la languette 34 coulisse dans la rainure 24 et que les branches 12, 13 du montant 5 s'insèrent progressivement dans l'espace interne 29. Compte tenu de la diminution de la distance entre les branches 28 en direction du fond de l'espace interne 29, l'élément 26 doit être positionné en force. Les branches 28 du montant 5 ont alors tendance à se déformer élastiquement de manière à se rapprocher.

Les griffes ou les dents 33 de l'élément de liaison 26 empêchent toute sortie accidentelle du montant hors de l'espace interne 29.

Comme cela est représenté à la figure 7, deux panneaux adjacents 17 peuvent être assemblés l'un à l'autre par l'intermédiaire d'au moins une clavette 36. Celle-ci peut être disposée dans les rainures 24 des panneaux 17 situées dans le prolongement l'une de l'autre.

La structure d'une clavette 36 est illustrée plus particulièrement à la figure 8. Celle-ci comporte un corps de forme générale oblongue comportant une zone centrale allongée 37 à partir de laquelle s'étendent une première et une seconde zones 38, conçues pour être engagées dans une rainure 24, 25 d'un panneau 17. Chaque zone 38 présente une section globalement trapézoïdale, de manière à présenter un bord libre 39 plus fin que la zone médiane 37, afin de faciliter l'insertion de la clavette 36 dans la rainure correspondante 24, 25.

La clavette 36 présente en outre un premier et un second plots d'écartement 40 s'étendant vers l'extérieur de part et d'autre de la zone médiane 37, sensiblement perpendiculairement au plan de la clavette 36. La clavette 36 présente en outre une extrémité équipée d'un troisième plot d'écartement 41 faisant saillie vers l'extérieur, selon l'axe de la clavette 36.

De cette manière, lors du montage de la structure, une première zone 38 est insérée pour partie dans la rainure supérieure 24 d'un premier panneau inférieur et pour partie dans la rainure supérieure 25 d'un second panneau inférieur, adjacent au premier, comme illustré à la figure 7.

Les clavettes sont conçues pour remplir les fonctions suivantes :
- Lorsque les panneaux sont positionnés avec les alvéoles dans le sens horizontal, et lorsque les clavettes sont insérées dans les rainures supérieures et inférieures des panneaux, celles-ci servent à aligner et maintenir dans le même plan deux panneaux consécutifs d'un même rang horizontal.
- Les clavettes servent aussi à aligner et maintenir dans le même plan les panneaux du rang supérieur.
- Lorsque les panneaux sont positionnés avec les alvéoles dans le sens horizontal, et lorsque qu'il est impossible de positionner les clavettes dans les rainures supérieures des panneaux, les clavettes sont insérées dans les alvéoles des panneaux ayant une forme spécifique pour les maintenir. Dans ce cas, deux panneaux successifs d'un même rang peuvent être alignés.

La forme des alvéoles associée et l'emplacement de la rainure d'extrémité des panneaux permettent à la clavette d'aligner deux carreaux ayant les alvéoles perpendiculaires les unes par rapport aux autres.

Un premier et un second panneaux 17 supérieurs sont ensuite montés respectivement sur les premier et second panneaux 17 inférieurs, de sorte qu'une seconde zone 38 soit insérée pour partie dans la rainure inférieure 25 du premier panneau supérieur et pour partie dans la rainure inférieure du second panneau supérieur. Les plots d'écartement 40, 41 permettent de maintenir à distance la face inférieure 23 des panneaux supérieurs de la face supérieure 22 des panneaux inférieurs. L'interstice ainsi formé est destiné à être comblé par un joint.

Les figures 9, 10 et 11 montrent un montant 5 selon une autre variante de réalisation, dans laquelle ce dernier se présente sous la forme d'un profilé en U comportant une base perpendiculaire au plan des panneaux, à partir de laquelle s'étendent deux branches. Ce type de montant peut être utilisé en combinaison avec un montant du type représenté à la figure 7, comme illustré aux figures 9 et 10.

En partie haute de la cloison, la forme de l'agrafe permet dans sa position finale de laisser un espace entre le dessus du panneau et le dessous du plafond tout en maintenant le parement contre le montant et le rail haut. De cette manière, le rail haut peut coulisser verticalement dans l'agrafe sans porter préjudice au parement et à sa fonction. Ceci est particulièrement avantageux dans le cas de structures particulièrement déformables et dans les cas où les bâtiments sont soumis à des secousses sismiques.

La forme de l'agrafe permet aussi de lier au rail haut un panneau présentant des alvéoles s'étendant verticalement.

La figure 12 montre une variante de réalisation des montants 5. Dans le cas de cette variante, chaque montant 5 présente une forme générale en U, le panneau venant en appui contre la base 42 du U, des branches 43 s'étendant perpendiculairement à la base 42, vers l'arrière. Le fonctionnement de l'invention reste toutefois inchangé.

La figure 13 représente une agrafe 44 permettant la fixation d'un panneau supérieur 17 au rail supérieur 1 et d'un panneau inférieur 17 au rail inférieur 2.

Cette agrafe 44 comporte une première et une seconde branches 45, 46 s'étendant sensiblement parallèlement l'une à l'autre, reliée l'une à l'autre à une première extrémité par une zone de jonction 47 élastiquement déformable formant une boucle. La seconde extrémité de la seconde branche 46 forme un crochet 48 tourné vers l'extérieur et en direction de la première extrémité.

La zone de jonction 47 est conçue de manière à ce que les première et seconde branches 45, 46 soient contraintes l'une contre l'autre au repos, c'est-à-dire lorsqu'aucun effort extérieur n'est exercé sur l'agrafe 44. Les branches 45, 46 de l'agrafe 44 forment alors une pince.

L'assemblage d'un panneau supérieur 17 sur le rail supérieur 1, par l'intermédiaire d'une agrafe 44, est représenté aux figures 14 et 15.

Comme cela est visible sur ces figures, le monteur insère la branche 4 avant du rail supérieur 1 entre les deux branches 45, 46 de l'agrafe 44 de sorte que cette dernière soit maintenue en position sur le rail supérieur 1. Le monteur déforme ensuite le crochet 48 et insère l'extrémité libre de ce dernier dans la rainure supérieure 24 du panneau supérieur correspondant 17.

Un montage similaire, illustré aux figures 16 et 17, permet de fixer le panneau inférieur 17 sur le rail inférieur 2 à l'aide d'une agrafe 44.

En effet, pour cela, le monteur insère la branche 4 avant du rail inférieur 2 entre les première et seconde branches 45, 46 de l'agrafe 44 correspondante, de sorte que cette dernière soit maintenue en position sur le rail inférieur 1. Le monteur déforme ensuite le crochet 48 et insère l'extrémité libre de ce dernier dans la rainure inférieure 25 du panneau inférieur correspondant 17.

Suivant une variante de réalisation de l'invention, l'élément de liaison 26 présente une forme générale en oméga (Ω) et comporte une base 27, parallèle au plan du panneau 17, à partir de laquelle s'étendent une première et une seconde branches 28 perpendiculaires à la base 27. Chaque branche 28 comporte une extrémité libre 49 s'étendant vers l'extérieur, perpendiculairement au reste de la branche 28. Les bords des extrémités libres 49 sont équipés chacun d'une languette 34 insérée dans la rainure correspondante 24 du panneau 17. En outre, les bords internes 30 des branches 28 comportent des zones en saillie 50 tournées vers l'intérieur de l'espace interne 29.

La distance entre le bord interne 51 de la base 27 et la face arrière 19 du panneau 17 correspond sensiblement à l'épaisseur du montant 5, de sorte que ce dernier soit maintenu en position dans l'espace interne 29. La fixation du panneau 17 sur le montant 5 est alors assurée.

L'invention permet ainsi de réaliser le doublage intérieur d'un mur mais pourrait également être utilisée afin de réaliser le doublage extérieur d'un mur ou encore le doublage de surfaces horizontales, telles que le plafond ou le sol.

Comme il va de soi, l'invention ne se limite pas aux seules formes de réalisation de cette structure, décrites ci-dessus à titre d'exemples, mais elle embrasse au contraire toutes les variantes dans le cadre des revendications ci-jointes.

## Revendications

1. Structure de cloison, notamment de cloison de doublage, comprenant un rail supérieur (1) et un rail inférieur (2), reliés l'un à l'autre par au moins un montant (5) s'étendant sensiblement verticalement, et au moins un panneau (17) fixé à au moins un montant (5), le panneau étant fixé au montant (5) par l'intermédiaire d'un élément de liaison (26) sensiblement plan et en forme générale de U, définissant une première et une seconde branches (28) délimitant, avec la base (27) du U, un espace interne (29) dans lequel est inséré le montant (5), la largeur de l'espace interne (29), c'est-à-dire la distance entre les première et seconde branches (28), correspondant sensiblement à la largeur du montant (5), **caractérisée en ce que** le panneau (17) présente un plan d'assemblage horizontal (22, 23) dans lequel débouche une rainure longitudinale (24, 25), l'une des branches (28) de l'élément de liaison (26) comportant une languette (34) en saillie par rapport au plan de l'élément de liaison (26), insérée dans la rainure (24) du panneau (17), **en ce que** l'espace interne (29) est en outre équipé de moyens de serrage (33) du montant (5), et **en ce que** le montant (5) est réalisé sous la forme d'un profilé dont la section présente une base (6) à partir de laquelle s'étendent au moins une première et une seconde branches (9, 10) déformables, au moins l'une des première et seconde branches (9, 10) déformables du montant (5) étant en appui contre le bord intérieur (30) de l'une des première et seconde branches (28) de l'élément de liaison (26).

2. Structure selon la revendication 1, **caractérisée en ce que** la largeur de l'espace interne (29) de l'élément de liaison (26) diminue en direction de la base (27) du U.

3. Structure selon l'une des revendications 1 ou 2, **caractérisée en ce que** chaque branche (28) présente un bord interne (30) tourné du côté de l'espace interne (29) et muni de moyens (33) conçus pour s'opposer au retrait du montant (5) hors de l'espace interne (29) après son insertion, par exemple des dents (33) dirigées vers la base (27) du U.

4. Structure selon l'une des revendications 1 à 3, **caractérisée en ce que** l'élément de liaison (26) comporte une languette d'appui (35) s'étendant sensiblement perpendiculairement au plan de l'élément de liaison (26), à partir de la base (27).

5. Structure selon l'une des revendications 1 à 4, **caractérisé en ce que** les première et seconde branches (9, 10) déformables du montant (5) sont en appui respectivement contre le bord intérieur (30) de la première et de la seconde branches (28) de l'élément de liaison (26).

6. Structure selon l'une des revendications 1 à 5, **caractérisé en ce que** chaque branche (28) de l'élément de liaison (26) comporte une languette (34) en saillie par rapport au plan de l'élément de liaison (26) et s'étendant sur toute la longueur de la branche (28).

7. Structure selon l'une des revendications 1 à 6, **caractérisée en ce que** l'élément de liaison (26) est réalisé en tôle pliée et découpée.

## Patentansprüche

1. Trennwandstruktur, insbesondere einer Hohltrennwand, umfassend eine obere Schiene (1) und eine untere Schiene (2), die miteinander durch mindestens eine Säule (5) verbunden sind, die sich im Wesentlichen vertikal erstreckt, und mindestens eine Platte (17), die mindestens an eine Säule (5) befestigt ist, wobei die Platte an die Säule (5) mit Hilfe eines Verbindungselements (26) befestigt ist, das im Wesentlichen eben ist und die allgemeine Form eines U aufweist, das einen ersten und einen zweiten Zweig (28) aufweist, die, mit der Basis (27) des U, einen internen Raum (29) begrenzen, in den die Säule (5) eingeführt wird, wobei die Breite des inneren Raums (29), d.h. der Abstand zwischen dem ersten und dem zweiten Zweig (28), im Wesentlichen der Breite der Säule (5) entspricht, **dadurch gekennzeichnet, dass** die Platte (17) eine horizontale Montageebene (22, 23) aufweist, in die eine längs gerichtete Nut (24, 25) mündet, wobei einer der Zweige (28) des Verbindungselements (26) eine Lasche (34) umfasst, die mit Bezug auf die Ebene des Verbindungselements (26) hervorspringt, die in die Nut (24) der Platte (17) eingeführt ist, dadurch, dass der innere Raum (29) außerdem mit Vorrichtungen zum Klemmen (33) der Säule (5) ausgestattet ist, und dadurch, dass die Säule (5) in der Form eines Profils hergestellt ist, deren Schnitt eine Basis (6) darstellt, aus der sich mindestens ein erster und ein zweiter verformbarer Zweig (9, 10) erstreckt, wobei mindestens einer des ersten und des zweiten verformbaren Zweigs (9, 10) der Säule (5) gegen den inneren Rand (30) eines des ersten und des zweiten Zweigs (28) des Verbindungselements (26) aufliegt.

2. Struktur nach Anspruch 1, **dadurch gekennzeichnet, dass** die Breite des inneren Raums (29) des Verbindungselements (26) in Richtung auf die Basis (27) des U abnimmt.

3. Struktur nach einem der Ansprüche 1 bis 2, **dadurch gekennzeichnet, dass** jeder Zweig (28) einen inneren Rand (30) aufweist, der auf die Seite des inneren Raums (29) gedreht ist und mit Mitteln (33) ausgestattet ist, die entworfen sind, um sich dem Rückzug der Säule (5) aus dem inneren Raum (29) nach ihrer Einführung zu widersetzen, z.B. Zähne (33), die gegen die Basis (27) des U gerichtet sind.

4. Struktur nach einem der Ansprüche 1 bis 3, **dadurch gekennzeichnet, dass** das Verbindungselement (26) eine Stützlasche (35) umfasst, die sich im Wesentlichen senkrecht zur Ebene des Verbindungselements (26) von der Basis (27) erstreckt.

5. Struktur nach einem der Ansprüche 1 bis 4, **dadurch gekennzeichnet, dass** der erste und der zweite verformbare Zweig (9, 10) der Säule (5) gegen den inneren Rand (30) des ersten bzw. des zweiten Zweigs (28) des Verbindungselements (26) aufliegen.

6. Struktur nach einem der Ansprüche 1 bis 5, **dadurch gekennzeichnet, dass** jeder Zweig (28) des Verbindungselements (26) eine Lasche (34) umfasst, die mit Bezug auf das Verbindungselement (26) hervorspringt und sich über die gesamte Länge des Zweigs (28) erstreckt.

7. Struktur nach einem der Ansprüche 1 bis 6, **dadurch gekennzeichnet, dass** das Verbindungselement (26) aus gebogenem und geschnittenem Blech hergestellt ist.

## Claims

1. A partition structure, in particular of a lining partition, comprising an upper rail (1) and a lower rail (2), connected to each other by at least one upright (5) extending substantially vertically, and at least one panel (17) secured to at least one upright (5), the panel being secured to the upright (5) through a connecting member (26) substantially plane and in a general U shape, defining a first and a second branches (28) delimiting, with the base (27) of the U shape, an inner space (29) in which is inserted the upright (5), the width of the inner space (29), that is to say, the distance between the first and second branches (28), substantially corresponding to the width of the upright (5), **characterized in that** the panel (17) exhibits a horizontal assembling plane (22, 23) into which opens a longitudinal groove (24, 25), one of the branches (28) of the connecting member (26) including a tab (34) protruding with respect to the plane of the connecting member (26), inserted in the groove (24) of the panel (17), **in that** the inner space (29) is further equipped with clamping means (33) of the upright (5), and **in that** the upright (5) is achieved in the form of a profile of which the section exhibits a base (6) from which extend at least a first and a second deformable branches (9, 10), at least one of the first and second deformable branches (9, 10) of the upright (5) bearing against the inner edge (30) of one of the first and second branches (28) of the connecting member (26).

2. The structure according to claim 1, **characterized in that** the width of the inner space (29) of the connecting member (26) decreases in the direction of the base (27) of the U shape.

3. The structure according to one of claims 1 or 2, **characterized in that** each branch (28) exhibits an inner edge (30) turned on the side of the inner space (29) and provided with means (33) designed to face the withdrawal of the upright (5) out of the inner space (29) after its insertion, for example teeth (33) directed towards the base (27) of the U shape.

4. The structure according to one of claims 1 to 3, **characterized in that** the connecting member (26) includes a supporting tab (35) extending substantially perpendicularly to the plane of the connecting member (26), starting from the base (27).

5. The structure according to one of claims 1 to 4, **characterized in that** the first and second deformable branches (9, 10) of the upright (5) respectively bear against the lower edge (30) of the first and second branches (28) of the connecting member (26).

6. The structure according to one of claims 1 to 5, **characterized in that** each branch (28) of the connecting member (26) includes a tab (34) protruding with respect to the plane of the connecting member (26) and extending over the entire length of the branch (28).

7. The structure according to one of claims 1 to 6, **characterized in that** the connecting member (26) is made of folded and cut-out sheet.
